# FASCICULE DE BREVET EUROPEEN

(11) **EP 1 662 626 B1**
(45) Date de publication et mention de la délivrance du brevet: **16.01.2008**
(21) Numéro de dépôt: 05300966.8
(22) Date de dépôt: 25.11.2005
(51) Int. Cl.: H01T 13/44

(54) **Nouveau procédé de montage d'un ensemble bougie et bobine utilisant une transmission du couple de serrage par le corps de la bobine**
Neues Zusammensetzungsverfahren einer Anordnung einer Zündkerze und einer Spule durch Benützung eines Einspannungsmoments mit Hilfe des Spulenkörpers
New mounting method of a spark plug and bobbin assembly using a transmission of the tightning couple through the bobbin housing

(30) Priorité: 29.11.2004 FR 0452790
(43) Date de publication de la demande: 31.05.2006
(73) Titulaire: Renault, 92109 Boulogne Billancourt (FR)
(72) Inventeur: Jaffrezic, Xavier, 78140, VELIZY (FR); Agneray, André, 92100, BOULOGNE BILLANCOURT (FR)

(56) Documents cités:
- EP-A- 0 969 575
- EP-A- 1 249 907
- EP-A- 1 351 355
- DE-C1- 19 723 784

## Description

Les impératifs d'accroissement de rendement et de diminution de la pollution génèrent des contraintes de plus en plus importantes sur l'architecture des moteurs. Ces contraintes se traduisent en particulier, pour le système d'allumage, par des dimensions de bougie de plus en plus réduites, ainsi que par une réduction des dimensions radiales du puits d'accès à ladite bougie, ce, afin de pouvoir, notamment, augmenter l'espace disponible dans la culasse pour permettre le passage de nouveaux canaux de refroidissement : la réduction de l'espace alloué à la bougie et à son puits d'accès a conduit, entre autres, à la réalisation de bobines de type "crayon" placées directement dans ledit puits d'accès à la bougie.

Néanmoins, en raison, d'une part, de la différence de durée de vie entre la bougie proprement dite et sa bobine, ainsi que, d'autre part, des objectifs de standardisation des composants (chaque type de moteur nécessite en effet une bougie spécifiquement adaptée, alors qu'un type de bobine de ladite bougie peut être commun à plusieurs types de moteurs), la bougie et sa bobine sont, le plus souvent, séparées, et la seule liaison existant entre elles est alors de type électrique, le maintien mécanique de chacun de ces deux éléments étant assuré de manière indépendante, y compris dans le cas des bobines "crayon" précédemment mentionnées.

Par ailleurs, suivant un mode de montage bien connu dans l'état de la technique, le couple de serrage de la bougie est généralement appliqué sur le culot de ladite bougie, ledit culot comportant, classiquement, un filetage mâle destiné à coopérer avec un filetage femelle complémentaire réalisé dans la culasse, ainsi qu'un élément destiné au serrage contrôlé dudit assemblage fileté. Un tel mode de montage nécessite alors l'utilisation d'un outil spécifique que l'on glisse, autour de ladite bobine et de ladite bougie, dans ledit puits d'accès à ladite bougie : une telle configuration impose donc, notamment, qu'il existe, autour de ladite bobine et dans ledit puits d'accès à ladite bougie, un espace libre inutilisé en dehors des opérations de montage et de démontage de la bougie. Or l'existence d'un tel espace va à l'encontre des contraintes dimensionnelles précédemment évoquées.

Dans tout ce qui suit, on désignera par "inférieure" la partie d'une bougie d'allumage destinée à être la plus proche de la chambre de combustion d'un moteur à combustion interne, et par "supérieure" la partie opposée de ladite bougie.

On désignera également par « couche mince conductrice » d'un matériaux présentant une forte conductivité électrique, une couche métallique d'un matériaux amagnétique d'une épaisseur au moins égale ou supérieure à l'épaisseur de peau dans le domaine de fréquence considéré, c'est-à-dire entre 1 Mégahertz et 10 Mégahertz, garantissant une fonction de blindage électromagnétique. La forte conductivité électrique des matériaux sera analogue à celle du cuivre ou de l'argent, matériaux de référence dans ce domaine (la valeur de la conductivité électrique du cuivre est de 5,9 x 10⁷ Siemens par Mètre et celle de l'argent est supérieure à celle du cuivre).

On connaît différents modes de montage d'une bougie et de sa bobine dans lesquels l'espace réservé autour de l'ensemble pour le passage d'un outil destiné au montage mécanique de ladite bougie sur la culasse du moteur est réduit au minimum.

Le document EP1249907 présente ainsi, par exemple, un procédé de montage d'une bougie et de sa bobine dans lequel le puits d'accès à la bougie est constitué d'un certain nombre de trous lisses, sensiblement cylindriques, concentriques, et dont les diamètres respectifs sont adaptés de manière à former au moins un siège sensiblement perpendiculaire à l'axe dudit puits, une surface d'appui de ladite bougie perpendiculaire à l'axe commun à ladite bougie et audit puits d'accès venant en appui sur ledit siège, le positionnement de ladite bougie étant réalisé par l'intermédiaire d'un élément saillant situé sur la partie inférieure de ladite bougie et destiné à coopérer avec un usinage complémentaire réalisé dans les parois dudit puits d'accès. Dans le dispositif présenté par le document EP1249907, un capuchon, constitué d'une partie tubulaire sensiblement cylindrique terminée par une bride sensiblement plane dont le diamètre extérieur est supérieur au diamètre dudit puits d'accès et dont la surface est sensiblement perpendiculaire à l'axe de ladite partie tubulaire et dudit puits d'accès, vient alors se placer sur la partie supérieure de la bougie. Les dimensions dudit capuchon sont ajustées de manière que, lorsque ladite bride sensiblement plane est en appui sur la face supérieure dudit puits d'accès à la bougie, l'extrémité de la partie tubulaire dudit capuchon vient en appui sur une partie de ladite bougie, assurant ainsi un maintien en compression de ladite bougie dans son puits d'accès : le serrage de l'ensemble est réalisé par vissage de ladite bride sensiblement plane sur ladite face supérieure de ladite chambre de combustion. Dans le dispositif présenté par le document EP1249907, la bobine est en outre intégrée audit capuchon, le contact électrique entre ladite bobine et ladite bougie étant réalisé au moyen d'un ressort hélicoïdal mis en compression lors du positionnement dudit capuchon.

Un tel dispositif, s'il permet de s'affranchir de la nécessité de ménager un espace spécifiquement destiné au passage d'un outil de serrage dans le puits d'accès à la bougie, impose toutefois la réalisation d'un nombre important de pièces de précision.

Il n'est, en outre, qu'imparfaitement adapté à des bougies à plasma radiofréquence, notamment en raison du mode de liaison entre la bougie et sa bobine retenu.

De même, la publication EP0969575 propose une bougie associée à une bobine. La bougie de cette publication est un modèle de bougie classique à étincelle et ne comporte aucune partie capacitive comme sur les bougies à plasma radiofréquence.

En effet, une bougie à plasma radiofréquence comporte généralement une partie supérieure, essentiellement inductive, principalement constituée de la bobine de ladite bougie et d'une enveloppe formant blindage de ladite partie essentiellement inductive, et une partie inférieure essentiellement capacitive composée principalement d'une structure coaxiale, l'ensemble se comportant comme un résonateur LC. Or, il est connu que la continuité et la qualité de la liaison électrique entre les différents composants d'un tel résonateur jouent un rôle capital dans l'optimisation de ses performances. Par ailleurs, les dimensions desdits éléments dudit résonateur doivent être définies, en fonction du domaine de fonctionnement en radiofréquence, de manière à optimiser les performances dudit résonateur : en particulier, la longueur de ladite partie essentiellement capacitive doit être aussi réduite que possible, afin que la valeur de la capacité reste faible ; en outre, le diamètre de ladite partie essentiellement inductive doit être aussi élevé que possible, afin que la valeur du coefficient de surtension du résonateur ainsi constitué soit optimale. Ces contraintes impliquent alors de revoir le mode de réalisation et de montage des éléments de l'ensemble constituant le résonateur précédemment évoqué.

Le document DE-C-19 723 784 décrit une bougie d'allumage, selon le préambule de la revendication 1.

La présente invention a pour but de proposer un dispositif d'assemblage dans lequel la liaison entre la bobine et les autres éléments constituant la bougie assure à la fois la continuité électrique et un couplage mécanique, tout en permettant la mise en place de l'ensemble ainsi constitué sans avoir à glisser un outil autour de ladite bobine pour venir prendre appui sur le culot de ladite bougie.

Préférentiellement l'invention s'applique à une bougie d'allumage à plasma radiofréquence.

L'invention atteint son but grâce à une bougie d'allumage selon la revendication 1.

Selon l'invention, ladite partie essentiellement capacitive de ladite bougie d'allumage comporte, notamment, un culot entourant une électrode centrale sensiblement cylindrique et jouant le rôle d'électrode haute tension, et ladite partie essentiellement inductive de ladite bougie est réalisée dans un ou plusieurs matériaux et a une configuration permettant de transmettre un couple de serrage audit culot de ladite bougie.

Avantageusement, ledit culot présente, sur la face extérieure de sa partie la plus proche de la culasse dudit moteur à combustion interne équipé de ladite bougie d'allumage, une forme appropriée pour la mise en place et le serrage de ladite bougie d'allumage sur ladite culasse ; ladite bougie d'allumage comportant, en outre, à son extrémité opposée à son extrémité la plus proche de ladite culasse, un élément de connexion solidaire d'un dispositif de connexion, ledit élément de connexion présentant une forme adaptée permettant, grâce à ladite transmission, de ladite partie essentiellement inductive audit culot, d'un couple de serrage, l'utilisation d'un outil simple et peu encombrant pour la mise en place et le serrage de ladite bougie d'allumage sur ladite culasse dudit moteur à combustion.

Avantageusement, ledit couple de serrage est transmis par le périmètre de ladite partie essentiellement inductive de ladite bougie et l'invention peut alors présenter une ou plusieurs des caractéristiques suivantes :
- ladite enveloppe de ladite partie essentiellement inductive est une feuille métallique mince, soudée audit culot de ladite bougie d'allumage, réalisée dans un matériau présentant une forte conductivité électrique ou revêtue, sur sa face intérieure, d'une couche mince conductrice d'un matériau présentant une forte conductivité électrique,
- ladite enveloppe de ladite partie essentiellement inductive et ledit culot de ladite bougie sont réalisés en une unique pièce métallique, dans un matériau présentant une forte conductivité électrique ou revêtue, sur la face intérieure, d'une couche mince conductrice d'un matériau présentant une forte conductivité électrique,
- ladite enveloppe de ladite partie essentiellement inductive est un manchon réalisé en matériau polymère, revêtu, sur sa face extérieure, d'une couche mince conductrice d'un matériau présentant une forte conductivité électrique,
- ladite enveloppe est réalisée en matériau polymère, et la partie dudit culot destinée à être en contact avec ladite enveloppe comporte une empreinte complémentaire de l'empreinte réalisée sur la section de l'enveloppe ; dans cette configuration, la couche mince conductrice s'étend jusqu'à l'empreinte réalisée sur la section de l'enveloppe, de manière à assurer un contact électrique entre les deux empreintes.
- Alternativement, ledit couple de serrage est transmis par l'âme centrale de ladite partie essentiellement inductive de ladite bougie, et l'invention peut alors présenter une ou plusieurs des caractéristiques suivantes :

- ladite âme centrale de ladite partie essentiellement inductive a la forme d'un mandrin présentant un diamètre élargi dans sa partie proche du culot de ladite bougie,
- ledit mandrin est réalisé dans un matériau isolant,
- ledit mandrin présente, dans sa partie proche dudit culot de ladite bougie, une forme sensiblement polygonale, et la forme complémentaire de cette forme sensiblement polygonale est réalisée dans le culot de ladite bougie,
- une troisième pièce est insérée radialement dans un logement commun audit mandrin et audit culot de ladite bougie,
- ladite troisième pièce est un pion inséré dans ledit logement commun selon une direction sensiblement perpendiculaire audit axe commun à ladite âme centrale de ladite partie essentiellement inductive et audit culot de ladite bougie,
- ladite troisième pièce est une clavette inséré dans ledit logement commun selon une direction sensiblement parallèle audit axe commun à ladite âme centrale de ladite partie essentiellement inductive et audit culot de ladite bougie,
- un manchon isolant est placé autour de ladite âme centrale de ladite partie essentiellement inductive, et la face extérieure dudit manchon isolant est revêtue d'une couche mince conductrice d'un matériau présentant une forte conductivité électrique,
- ladite couche mince conductrice d'un matériau à forte conductivité électrique, déposée sur ledit manchon isolant, est protégée par une couche mince conductrice d'un matériau barrière, ou intégrée à un film polymère appliqué sous vide sur ladite face extérieure dudit manchon isolant.

D'autres caractéristiques et avantages de l'invention ressortiront à la lecture de la description qui suit, en référence aux dessins annexés dans lesquels l'invention est décrite dans son application à une bougie à plasma radiofréquence et dans lesquels:
- la figure 1 est une vue en coupe schématique selon son axe longitudinal de ladite bougie à plasma radiofréquence,
- les figures 2A et 2B sont des vues schématiques en coupe selon son axe longitudinal d'un mode de réalisation préféré de l'invention dans lequel le couple de serrage est transmis par le périmètre de ladite partie essentiellement inductive,
- les figures 3 et 4 sont des vues en perspective du culot de la bougie et de l'enveloppe de la partie essentiellement inductive selon deux variantes du mode de réalisation présenté par la figure 2B,
- la figure 5 est une vue schématiques en coupe selon son axe longitudinal d'un mode de réalisation alternatif de l'invention dans lequel le couple de serrage est transmis par l'âme centrale de ladite partie essentiellement inductive,
- les figures 6A et 6B sont des vues schématiques en coupe selon son axe longitudinal de deux variantes du mode de réalisation alternatif de l'invention présenté par la figure 5.

Dans ce qui suit, un même élément sera repéré par la même notation sur l'ensemble des figures.

Ainsi que le montre la figure 1 et comme il a été précédemment décrit, une bougie à plasma radiofréquence 1 de forme générale sensiblement cylindrique comporte principalement une partie inférieure essentiellement capacitive C et une partie supérieure essentiellement inductive I, lesdites parties C et I étant de forme sensiblement allongée, connectées en série et comportant un axe longitudinal commun Z.

Ladite partie essentiellement capacitive C comporte, notamment, un culot 2 destiné à être relié à la masse et entourant une électrode centrale 3, sensiblement cylindrique, d'axe Z, jouant le rôle d'électrode haute tension. Un isolant 4 est placé entre le culot 2 et l'électrode centrale 3, ledit isolant 4 étant configuré de manière à guider les étincelles entre les électrodes 2 et 3. D'une manière bien connue dans l'état de la technique, ledit culot 2 présente, sur la face extérieure de sa partie inférieure la plus proche de la culasse du moteur à combustion interne équipé de ladite bougie 1, une forme appropriée à la mise en place, au maintien et au serrage de ladite bougie 1 sur ladite culasse (par exemple et de manière non limitative, ainsi que représenté sur la figure 1 : un filetage).

Ladite partie essentiellement inductive I de ladite bougie 1 comporte, pour sa part, un bobinage 5 dont l'axe est avantageusement sensiblement confondu avec l'axe Z de l'électrode centrale 3 et de la bougie 1. Ledit bobinage 5 est, par ailleurs, entouré d'une enveloppe 6, de préférence réalisée dans un matériau conducteur amagnétique, destinée à réduire les émissions électromagnétiques de ladite bougie 1 et à jouer le rôle de blindage, les dimensions de ladite enveloppe 6 étant calculées de manière à minimiser les risques de claquage entre ledit bobinage 5 et ladite enveloppe 6. Avantageusement, afin de réduire encore les risques de claquage, sources de dissipations parasites d'énergie, un isolant 7 est placé entre ledit bobinage 5 et ladite enveloppe 6, et ledit bobinage 5 est réalisé autour d'un élément plein 8 réalisé dans un matériau isolant amagnétique. Dans le mode de réalisation de la bougie à plasma radiofréquence présenté sur la figure 1, un isolant complémentaire 9 est en outre placé entre ledit isolant 7 et ledit isolant 4 séparant ledit culot 2 et ladite électrode centrale 3, une pièce 10 reliée électriquement audit culot 2 assurant la liaison entre le maintien desdits isolants 4, 7, et 9.

Les matériaux et modes de réalisation et d'assemblage de ces différents éléments sont définis et mis en oeuvre de manière à limiter au maximum toute inclusion d'air au niveau des interfaces, également sources de claquages et de pertes.

Un enroulement de mesure de courant 11 est également généralement réalisé autour dudit bobinage 5, et un dispositif de connexion 13, solidaire d'un connecteur 12 (non détaillés sur les figures), est placé à l'extrémité supérieure de ladite bougie 1. Une extrémité dudit bobinage 5 est reliée audit connecteur 12, l'autre extrémité dudit bobinage 5 étant reliée par des moyens appropriés 14 (non détaillés sur les figures) à une extrémité interne de ladite électrode centrale 3.

Ainsi qu'il a été mentionné précédemment, une telle bougie 1 se comporte comme un résonateur LC, dans lequel la partie capacitive et la partie inductive sont placées en série, et dans lequel la partie capacitive C est composée par le culot 2, l'électrode centrale 3, l'isolant 4 placé entre ladite électrode centrale 3 et ledit culot 2, et par les capacités parasites internes liées à la géométrie de ladite bougie 1, la partie essentiellement inductive I étant principalement constituée par le bobinage 5, l'isolant 7 et l'enveloppe 6.

Afin de réduire au maximum lesdites capacités parasites (ainsi qu'il a été mentionné plus haut, les performances du résonateur ainsi constitué sont d'autant meilleures que la valeur de la capacité de ladite partie capacitive est faible), la longueur de la liaison entre ladite partie essentiellement capacitive C et ladite partie essentiellement inductive I doit être réduite autant que possible. De même, le coefficient de surtension du résonateur LC constitué par ladite partie essentiellement inductive I et ladite partie essentiellement capacitive C placées en série est d'autant meilleur que le diamètre de ladite partie essentiellement inductive I est élevé. Enfin, la qualité électrique de ladite liaison entre lesdites parties essentiellement capacitive C et inductive I (continuité électrique, en particulier) doit également être maximale afin d'optimiser les performances dudit résonateur.

Le dispositif selon l'invention propose d'introduire un mode de liaison rigide entre certains des éléments de chacune des parties essentiellement capacitive C et essentiellement inductive I, et, par la mise en oeuvre de matériaux et de formes permettant la transmission d'un couple de serrage de ladite partie essentiellement inductive I à ladite partie essentiellement capacitive C, de permettre que la liaison entre lesdites parties C et I de ladite bougie 1 puisse être réalisée de manière optimale tant sur le plan mécanique que sur le plan électrique.

Ainsi qu'il va maintenant être décrit, ledit couple de serrage est, plus particulièrement, transmis audit culot 2 de ladite bougie d'allumage 1, et cette transmission dudit couple de serrage peut être réalisée soit par le périmètre de ladite partie essentiellement inductive I (premier mode de réalisation du dispositif selon l'invention, présenté par les figures 2A, 2B, 3, et 4), soit par l'âme centrale 8 de ladite partie essentiellement inductive I (second mode de réalisation du dispositif selon l'invention, présenté par les figures 5, 6A et 6B). De plus, en fonction de la nature des matériaux choisis, et, en particulier, en fonction des propriétés thermomécaniques notamment dudit isolant 7, plusieurs variantes de chacun des modes de réalisation de l'invention sont envisageables.

Les figures 2A et 2B sont des vues schématiques en coupe, selon l'axe longitudinal Z d'une bougie à plasma radiofréquence 1, des variantes du premier mode de réalisation du dispositif selon l'invention, dans lequel le couple de serrage pour la réalisation de la liaison entre ladite partie essentiellement capacitive C et ladite partie essentiellement inductive I de ladite bougie 1 est transmis par le périmètre de ladite partie essentiellement inductive I. L'avantage principal de ce type de transmission est qu'il ramène les contraintes mécaniques sur le plus grand rayon disponible, à l'endroit où l'effet de bras de levier est optimal, minimisant ainsi les contraintes mécaniques sur les matériaux proprement dits. Dans ce mode de réalisation de l'invention, ladite transmission dudit couple de serrage de ladite partie essentiellement inductive I à ladite partie essentiellement capacitive C revient alors à la transmission d'un couple de torsion de ladite enveloppe 6 audit culot 2.

La figure 2A présente un mode de réalisation de l'invention dans lequel ladite enveloppe 6 est métallique, assurant ainsi également le rôle de blindage précédemment évoqué. Selon des procédés industriels connus, ladite enveloppe 6 peut être réalisée dans différents matériaux métalliques et par différentes techniques appropriées ; elle peut, notamment, à titre d'exemple et de manière non exhaustive, être réalisée en même temps que le culot 2 (par matriçage ou emboutissage), ou être soudée audit culot 2 après réalisation séparée des deux pièces (matriçage dudit culot 2 et tréfilage/laminage de ladite enveloppe 6).

Deux variantes sont envisageables, selon l'épaisseur de ladite enveloppe 6.

Dans une première variante, l'épaisseur de ladite enveloppe 6 est faible (à titre indicatif, elle est sensiblement inférieure ou égale à 0.5 mm) : dans ce cas, ledit isolant 7 placé entre ladite bobine 5 et ladite enveloppe 6 est choisi de telle manière qu'il contribue à la tenue mécanique de l'ensemble en étant sous forme solide et incompressible. Dans ce cas également, une liaison par soudure de ladite enveloppe 6 audit culot 2 sera préférée.

Dans une deuxième variante, l'épaisseur de ladite enveloppe 6 est plus importante (typiquement elle est sensiblement supérieure ou égale à 0.5 mm) : dans ce cas, la tenue mécanique intrinsèque de ladite enveloppe 6 suffit à assurer mécaniquement la transmission d'un couple de torsion audit culot 2, et ledit isolant 7 peut alors se présenter sous forme d'un gaz sous pression ou d'un liquide isolant à faible coefficient de dilatation. Dans ce cas alors, la réalisation de ladite enveloppe 6 et dudit culot 2 dans une même pièce sera préférée.

Dans ces deux variantes, la face intérieure de ladite enveloppe 6 doit être revêtue d'une couche de quelques dizaines de microns d'épaisseur (typiquement 30 à 50 µm, par exemple) d'un matériau à forte conductivité électrique (par exemple et de manière non limitative : de l'argent ou du cuivre), ce, afin d'améliorer la conductivité radiofréquence de ladite enveloppe 6 et de limiter les pertes par effet de peau au sein de celle-ci.

Quelle que soit la variante choisie, dans ce mode de réalisation de l'invention, la transmission du couple de serrage (couple de torsion ici) de ladite partie essentiellement inductive I à ladite partie essentiellement capacitive C de ladite bougie est obtenue par la liaison métallique rigide réalisée, lors de la fabrication, entre ladite enveloppe 6 et ledit culot 2, par l'un des moyens décrits précédemment (fabrication simultanée de ladite enveloppe et dudit culot par matriçage ou emboutissage, ou fabrications séparées, puis assemblage rigide de ladite enveloppe 6 et dudit culot 2, par exemple par soudure).

La figure 2B présente un mode de réalisation dans lequel ladite enveloppe 6 est réalisée dans un matériau isolant de type polymère. Ces matériaux présentant une rigidité mécanique plus faible que les matériaux métalliques, ladite enveloppe 6 doit alors présenter une épaisseur relativement importante (sensiblement, et à titre d'exemple, de l'ordre de quelques millimètres) de manière à pouvoir permettre la transmission dudit couple de serrage audit culot 2. Par ailleurs, le matériau retenu pour la réalisation de ladite enveloppe 6 doit, dans ce cas, présenter un facteur de perte diélectrique du même ordre de que celui du matériau dudit isolant 7. Dans ce mode de réalisation de l'invention, ledit isolant 7 peut indifféremment être constitué d'un gaz sous pression ou d'un liquide isolant à faible coefficient de dilatation.

Il est à noter que, afin d'assurer la fonction de blindage de ladite partie essentiellement inductive I, la face extérieure de ladite enveloppe 6 doit, dans ce mode de réalisation de l'invention, être revêtue d'une couche de quelques dizaines de microns d'épaisseur (typiquement et à titre d'exemple non limitatif : 30 à 50 µm) d'un matériau à forte conductivité électrique (par exemple et de manière non limitative : de l'argent ou du cuivre) : l'application de ce revêtement à la face extérieure, et non à la face intérieure, de ladite enveloppe 6 permet en effet alors d'augmenter légèrement le diamètre extérieur de ladite partie essentiellement inductive I, ce qui améliore le coefficient de surtension du résonateur constitué desdites parties C et I ainsi qu'il a été précédemment décrit.

Dans ce mode de réalisation de l'invention, la transmission du couple de serrage entre ladite partie essentiellement inductive I et ladite partie essentiellement capacitive C de ladite bougie 1 est obtenue par une mise en forme appropriée de l'interface entre ledit culot 2 et ladite enveloppe 6, dont deux variantes sont présentées par les figures 3 et 4.

La figure 3 présente un mode de mise en forme dudit culot 2 et de ladite enveloppe 6 dans lequel la partie de ladite enveloppe 6 destinée à venir au contact dudit culot 2 a la forme d'une empreinte mâle 15, et une empreinte femelle 16 complémentaire de ladite empreinte mâle 15 est réalisée sur la partie dudit culot 2 destinée à venir au contact de ladite enveloppe 6.

Alternativement, et ainsi que le présente la figure 4, ladite empreinte mâle 15 est réalisée sur la partie dudit culot 2 destinée à venir au contact de ladite enveloppe 6, et ladite empreinte femelle 16 complémentaire de ladite empreinte mâle 15 est réalisée sur la partie de ladite enveloppe 6 destinée à venir au contact dudit culot 2.

Il est à noter que la géométrie desdites empreintes mâle 15 et femelle 16 présentées sur les figures 3 et 4 est indiquée à titre d'exemple non limitatif, et que la forme desdites empreintes 15 et 16 est, d'une manière générale, à ajuster, notamment, en fonction des matériaux utilisés et des coûts de réalisation.

Il est également à noter que le principe de la réalisation d'une empreinte mâle 15 et d'une empreinte femelle 16 complémentaire qui vient d'être évoqué peut, dans le mode de réalisation de l'invention présenté par la figure 2B, être également transposé à la réalisation de la liaison entre ladite enveloppe 6 et l'élément de connexion 13 destiné à recevoir le connecteur 12 de connexion électrique de ladite bougie 1 à son dispositif d'alimentation.

Les figures 5, 6A et 6B sont des vues schématiques en coupe, selon l'axe longitudinal Z d'une bougie à plasma radiofréquence 1 selon l'invention, des variantes du second mode de réalisation du dispositif selon l'invention, dans lequel le couple de serrage pour la réalisation de la liaison entre ladite partie essentiellement capacitive C et ladite partie essentiellement inductive I de ladite bougie 1 est transmis par l'âme centrale de ladite partie essentiellement inductive I. Un avantage important de ce mode de transmission est qu'il permet de libérer la totalité de l'espace externe dudit bobinage 5 de ladite partie essentiellement inductive I, et qu'il autorise l'utilisation, pour ledit isolant 7, de matériaux présentant des coefficients de dilatation importants avec la température.

Pour ce mode de transmission dudit couple de serrage, et ainsi que le présente la figure 5, ledit élément central 8, autour duquel est réalisé ledit bobinage 5, est réalisé sous forme d'un mandrin présentant, dans sa partie la plus proche dudit culot 2, une partie élargie 17 de forme et de dimension complémentaires de la forme intérieure du culot 2, de manière à pouvoir assurer le couplage mécanique avec ledit culot 2. Par exemple et de manière non limitative, la forme extérieure de ladite partie élargie 17 peut être sensiblement polygonale, une empreinte complémentaire de ladite forme sensiblement polygonale étant réalisée dans ledit culot 2. Alternativement et de manière non limitative, un élément de liaison (non représenté sur la figure 5) peut également être inséré dans un logement commun audit culot 2 et à ladite partie élargie 17 dudit élément central 8 : cet élément peut, par exemple et de manière non exhaustive, être une clavette insérée sensiblement parallèlement à l'axe longitudinal Z de ladite bougie d'allumage 1 selon l'invention, ou un pion inséré sensiblement perpendiculairement audit axe longitudinal Z de ladite bougie d'allumage 1.

Avantageusement, une forme arrondie sera préférée à un angle vif au niveau de l'élargissement 17 dudit élément central 8, de manière à limiter les contraintes mécaniques ainsi que les risques de claquage électromagnétique dans cette zone.

Dans ce mode de réalisation, la fonction de blindage précédemment évoquée, et assurée par ladite enveloppe 6, peut être obtenue par différents moyens, illustrés par les figures 6A et 6B.

La figure 6A présente un mode de réalisation dans lequel ladite enveloppe 6 venant entourer ledit isolant 7 placé autour dudit bobinage 5 est une feuille de quelques dizaines de microns d'épaisseur (typiquement et de manière non limitative 75 à 150 µm) réalisée dans un matériau présentant une forte conductivité électrique, ou recouverte, sur sa face au contact dudit isolant 7, d'une couche mince conductrice d'un matériau présentant une forte conductivité électrique (par exemple et de manière non limitative : de l'argent ou du cuivre), de manière à préserver, ainsi qu'il a déjà été décrit précédemment, la qualité électromagnétique de l'ensemble. Dans le cas où ledit isolant 7 présente un fort coefficient de dilatation thermique, ladite enveloppe 6 est préférentiellement enroulée sous une forme polygonale autour dudit isolant 7 : ledit isolant 7 peut ainsi se dilater en convergeant vers une forme extérieure sensiblement cylindrique sans induire de contrainte mécanique supplémentaire sur le périmètre de ladite enveloppe 6.

La figure 6B présente un mode de réalisation alternatif, dans lequel ladite enveloppe 6 est remplacée par le dépôt, sur la surface extérieure dudit isolant 7, d'une couche mince conductrice 18 (par exemple et de manière non limitative, une couche de 30 à 50 µm d'épaisseur) d'un matériau présentant une forte conductivité électrique (argent ou cuivre, par exemple et de manière non limitative).

Selon une variante du mode de réalisation présenté par la figure 6B et pour des raisons de simplicité de fabrication et de réduction des coûts, ladite couche mince conductrice 18 peut être déposée sur un film polymère lui-même plaqué sous vide sur ledit isolant 7. Avantageusement, dans les deux cas qui viennent d'être évoqués, ladite couche mince conductrice 18 sera protégée de l'extérieur, et, notamment, des phénomènes d'oxydation ou de corrosion pouvant dégrader ses performances électriques, par une couche mince conductrice d'un matériau barrière approprié (par exemple et de manière non limitative : une couche de vernis ou un film polymère).

Dans tous les modes de réalisation précédemment décrits, la continuité électrique de l'ensemble de ladite bougie 1 selon l'invention est finalisée par ledit élément de connexion 13 destiné au raccordement dudit connecteur 12 à l'alimentation électrique de ladite bougie 1.

Avantageusement, ledit élément 13, lié sous une forme rigide, notamment, à ladite enveloppe 6 (par exemple et de manière non limitative, grâce à un des moyens du type de ceux qui viennent d'être décrits pour la liaison de ladite enveloppe 6 avec ledit culot 2), présente une forme adaptée à l'utilisation d'un outil de serrage simple pour la mise en place et le serrage de ladite bougie 1 dans la culasse du moteur.

Il apparaît ainsi qu'une bougie d'allumage selon l'invention peut être mise en place et retirée de son puits d'accès sans qu'il soit besoin de glisser un outil spécifique autour de ladite bougie : il n'est donc pas nécessaire de ménager, dans ledit puits d'accès à ladite bougie, un espace nécessaire au passage dudit outil spécifique et utilisé uniquement pour les opérations de montage et de démontage de ladite bougie.

Il est à noter que le principe de liaison rigide à la fois mécanique et électrique entre les deux parties d'une bougie d'allumage (bougie proprement dite et sa bobine), ici décrit dans son application à une bougie à plasma radiofréquence, et préférentiellement destiné à ce type de bougie, peut être transposé à tout type de bougie conventionnelle.

## Revendications

1. Bougie d'allumage (1) de moteur à combustion interne d'un véhicule automobile, de forme générale sensiblement cylindrique, du type comportant principalement une partie essentiellement capacitive (C), la plus proche de la culasse dudit moteur et comprenant un culot (2) entourant une électrode centrale (3), sensiblement cylindrique et jouant le rôle d'électrode haute tension, et une partie essentiellement inductive (1), la plus éloignée de ladite culasse dudit moteur, lesdites parties essentiellement capacitive (C) et essentiellement inductive (1) étant connectées en série pour former un résonateur LC et comportant un axe longitudinal commun sensiblement confondu avec l'axe longitudinal (Z) de ladite bougie d'allumage (1), **caractérisée en ce que :**
- ladite partie essentiellement inductive (1) est entourée d'une enveloppe (6) dont les dimensions et matériaux sont, notamment, appropriés pour la réalisation d'un blindage électromagnétique de ladite partie essentiellement inductive (1),
- ladite partie essentiellement capacitive (C) et ladite partie essentiellement inductive (1) de ladite bougie d'allumage (1) sont liées entre elles mécaniquement et électriquement par un dispositif rigide unique, permettant de transmettre un couple de serrage de ladite partie essentiellement inductive (I) à ladite partie essentiellement capacitive (C).

2. Bougie d'allumage (1) selon la revendication 1, **caractérisée en ce que** ladite transmission dudit couple de serrage est réalisée par le périmètre de ladite partie essentiellement inductive (1) de ladite bougie d'allumage (1).

3. Bougie d'allumage (1) selon la revendication 2, dans laquelle ladite enveloppe (6) est métallique, **caractérisée en ce que** ladite enveloppe (6) et ledit culot (2) constituent une pièce unique.

4. Bougie d'allumage (1) selon la revendication 2, dans laquelle ladite enveloppe (6) est une feuille mince métallique, **caractérisée en ce que** ladite enveloppe (6) est soudée audit culot (2).

5. Bougie d'allumage (1) selon la revendication 3 ou 4, **caractérisée en ce que** la face intérieure de ladite enveloppe (6) est revêtue d'une couche mince conductrice d'un matériau à forte conductivité électrique.

6. Bougie d'allumage (1) selon la revendication 2, **caractérisée en ce que** ladite enveloppe (6) est un manchon réalisé en matériau polymère, et **en ce que** la face extérieure de ladite enveloppe (6) est revêtue d'une couche mince conductrice d'un matériau à forte conductivité électrique.

7. Bougie d'allumage (1) selon la revendication 6, **caractérisée en ce que** la partie dudit culot (2) destinée à être en contact avec ladite enveloppe (6) comporte une empreinte (16) complémentaire de l'empreinte (15) réalisée sur la section de l'enveloppe (6), et **en ce que** la couche mince conductrice s'étend jusqu'à l'empreinte réalisée sur la section de l'enveloppe (6).

8. Bougie d'allumage (1) selon la revendication 1, dans laquelle ladite partie inductive (1) comporte, notamment, un bobinage (5) réalisé autour d'un élément central (8) et entouré d'un manchon isolant (7), ledit manchon isolant (7) étant lui-même entouré de ladite enveloppe (6), **caractérisée en ce que** ladite transmission dudit couple de serrage est réalisée par ledit élément central (8).

9. Bougie d'allumage (1) selon la revendication 8, **caractérisée en ce que** ledit élément central (8) comporte, à son extrémité la plus proche dudit culot (2), une partie élargie (17) de forme complémentaire à la forme de la face intérieure du culot afin d'assurer une liaison mécanique rigide avec ledit culot (2).

10. Bougie d'allumage (1) selon la revendication 8, **caractérisée en ce que** ladite partie élargie (17) dudit élément central (8) et ledit culot (2) comportent un logement commun destiné à recevoir un élément assurant la liaison entre ladite partie élargie (17) et ledit culot (2).

11. Bougie d'allumage (1) selon l'une quelconque des revendications 8 à 10, dans laquelle ladite enveloppe (6) est une feuille de quelques dizaines de microns d'épaisseur d'un matériau conducteur, **caractérisée en ce que** ladite enveloppe (6) est enroulée sous une forme polygonale autour dudit manchon isolant (7).

12. Bougie d'allumage (1) selon l'une quelconque des revendications 8 à 11, **caractérisée en ce que** ladite enveloppe (6) est revêtue, sur sa face intérieure, d'une couche mince conductrice d'un matériau présentant une forte conductivité électrique.

13. Bougie d'allumage (1) selon l'une quelconque des revendications 8 à 12, **caractérisée en ce que** la face extérieure dudit manchon isolant (7) est revêtue d'une couche mince conductrice (18) d'un matériau présentant une forte conductivité électrique.

## Claims

1. Spark plug (1) of an internal combustion engine of a motor vehicle, whose general shape is substantially cylindrical, of the type comprising mainly an essentially capacitive portion (C), closest to the cylinder head of the said engine and comprising a shell (2) surrounding a central electrode (3), that is substantially cylindrical and playing the role of a high voltage electrode, and an essentially inductive portion (I), furthest from the said cylinder head of the said engine, the said essentially capacitive portion (C) and the said essentially inductive portion (I) being connected in series to form an LC resonator and comprising a common longitudinal axis substantially indistinguishable from the longitudinal axis (Z) of the said spark plug (1), **characterized in that**:
- the said essentially inductive portion (I) is surrounded by a casing (6) whose dimensions and materials are, in particular, appropriate for the production of an electromagnetic shielding of the said essentially inductive portion (I),
- the said essentially capacitive portion (C) and the said essentially inductive portion (I) of the said spark plug (1) are connected together mechanically and electrically by a single rigid device, making it possible to transmit a torque from the said essentially inductive portion (I) to the said essentially capacitive portion (C).

2. Spark plug (1) according to Claim 1, **characterized in that** the said transmission of the said torque is carried out via the perimeter of the said essentially inductive portion (I) of the said spark plug (1).

3. Spark plug (1) according to Claim 2, in which the said casing (6) is metallic, **characterized in that** the said casing (6) and the said shell (2) form a single part.

4. Spark plug (1) according to Claim 2, in which the said casing (6) is a thin metal sheet, **characterized in that** the said casing (6) is welded to the said shell (2).

5. Spark plug (1) according to Claim 3 or 4, **characterized in that** the internal face of the said casing (6) is coated with a thin conductive layer made of a highly electrically conductive material.

6. Spark plug (1) according to Claim 2, **characterized in that** the said casing (6) is a sleeve made of a polymer, and **in that** the outer face of the said casing (6) is coated with a thin conductive layer made of a highly electrically conductive material.

7. Spark plug (1) according to Claim 6, **characterized in that** the portion of the said shell (2) designed to be in contact with the said casing (6) comprises a shape (16) matching the shape (15) made on the section of the casing (6), and **in that** the thin conductive layer extends up to the shape made on the section of the casing (6).

8. Spark plug (1) according to Claim 1, in which the said inductive portion (I) comprises, in particular, a coil (5) made around a central element (8) and surrounded by an insulating sleeve (7), the said insulating sleeve (7) itself being surrounded by the said casing (6), **characterized in that** the said transmission of the said torque is performed via the said central element (8).

9. Spark plug (1) according to Claim 8, **characterized in that** the said central element (8) comprises, at its end closest to the said shell (2), an enlarged portion (17) with a form matching the form of the internal face of the shell in order to provide a rigid mechanical connection with the said shell (2) .

10. Spark plug (1) according to Claim 8, **characterized in that** the said enlarged portion (17) of the said central element (8) and the said shell (2) comprise a common housing designed to receive an element providing the connection between the said enlarged portion (17) and the said shell (2).

11. Spark plug (1) according to any one of Claims 8 to 10, in which the said casing (6) is a sheet of a few tens of microns thick of a conductive material, **characterized in that** the said casing (6) is rolled in a polygonal form around the said insulating sleeve (7).

12. Spark plug (1) according to any one of Claims 8 to 11, **characterized in that** the said casing (6) is coated, on its internal face, with a thin conductive layer made of a highly electrically conductive material.

13. Spark plug (1) according to any one of Claims 8 to 12, **characterized in that** the outer face of the said insulating sleeve (7) is coated with a thin conductive layer (18) of a highly electrically conductive material.

## Patentansprüche

1. Zündkerze (1) für einen Verbrennungsmotor eines Kraftfahrzeugs von allgemeiner im Wesentlichen zylindrischer Form, umfassend hauptsächlich einen im Wesentlichen kapazitiven Teil (C), der dem Zylinderkopf des Motors am nächsten ist, und umfassend ein Gehäuse (2), das eine zentrale Elektrode (3) umgibt, die im Wesentlichen zylindrisch ist und die Rolle einer Hochspannungselektrode spielt, und einen im Wesentlichen induktiven Teil (I), der am weitesten vom Zylinderkopf des Motors entfernt ist, wobei die im Wesentlichen kapazitiven (C) und im Wesentlichen induktiven Teile (I) in Serie angeschlossen sind, um einen Resonator LC zu bilden, umfassend eine gemeinsame Längsachse, die im Wesentlichen mit der Längsachse (Z) der Zündkerze (1) zusammenfällt, **dadurch gekennzeichnet, dass**:
- der im Wesentlichen induktive Teil (I) von einer Hülle (6) umgeben ist, deren Abmessungen und Materialien insbesondere für die Verwirklichung einer elektromagnetischen Abschirmung des im Wesentlichen induktiven Teils (I) geeignet sind,
- der im Wesentlichen kapazitive Teil (C) und der im Wesentlichen induktive Teil (I) der Zündkerze (1) miteinander mechanisch und elektrisch durch eine einzige starre Vorrichtung verbunden sind, die es ermöglicht, ein Einspannungsmoment des im Wesentlichen induktiven Teils (I) auf den im Wesentlichen kapazitiven Teil (C) zu übertragen.

2. Zündkerze (1) nach Anspruch 1, **dadurch gekennzeichnet, dass** die Übertragung des Einspannungsmoments durch den Umfang des im Wesentlichen induktiven Teils (I) der Zündkerze (1) erfolgt.

3. Zündkerze (1) nach Anspruch 2, bei der die Hülle (6) metallisch ist, **dadurch gekennzeichnet, dass** die Hülle (6) und das Gehäuse (2) ein einziges Stück bilden.

4. Zündkerze (1) nach Anspruch 2, bei der die Hülle (6) eine dünne metallische Folie ist, **dadurch gekennzeichnet, dass** die Hülle (6) auf das Gehäuse (2) geschweißt ist.

5. Zündkerze (1) nach Anspruch 3 oder 4, **dadurch gekennzeichnet, dass** die Innenseite der Hülle (6) mit einer dünnen leitenden Schicht eines Materials mit starker elektrischer Leitfähigkeit überzogen ist.

6. Zündkerze (1) nach Anspruch 2, **dadurch gekennzeichnet, dass** die Hülle (6) eine Manschette aus einem Polymermaterial ist, und dass die Außenseite der Hülle (6) mit einer dünnen leitenden Schicht eines Materials mit starker elektrischer Leitfähigkeit überzogen ist.

7. Zündkerze (1) nach Anspruch 6, **dadurch gekennzeichnet, dass** der Teil des Gehäuses (2), der dazu bestimmt ist, mit der Hülle (6) in Kontakt zu sein, eine Vertiefung (16) komplementär zur Vertiefung (15), die auf dem Querschnitt der Hülle (6) vorgesehen ist, umfasst und dass sich die dünne leitende Schicht bis zu der auf dem Querschnitt der Hülle (6) vorgesehenen Vertiefung erstreckt.

8. Zündkerze (1) nach Anspruch 1, bei der der induktive Teil (I) insbesondere eine Wicklung (5) umfasst, die um ein zentrales Element (8) ausgeführt und von einer Isoliermanschette (7) umgeben ist, wobei die Isoliermanschette (7) selbst von der Hülle (6) umgeben ist, **dadurch gekennzeichnet, dass** die Übertragung des Einspannungsmoments durch das zentrale Element (8) erfolgt.

9. Zündkerze (1) nach Anspruch 8, **dadurch gekennzeichnet, dass** das zentrale Element (8) an seinem am nächsten zum Gehäuse (2) befindlichen Ende einen erweiterten Teil (17) von komplementärer Form zur Form der Innenseite des Gehäuses umfasst, um eine starre mechanische Verbindung mit dem Gehäuse (2) zu gewährleisten.

10. Zündkerze (1) nach Anspruch 8, **dadurch gekennzeichnet, dass** der erweiterte Teil (17) des zentralen Elements (8) und das Gehäuse (2) eine gemeinsame Lagerung umfassen, die dazu bestimmt ist, ein Element aufzunehmen, das die Verbindung zwischen dem erweiterten Teil (17) und dem Gehäuse (2) gewährleistet.

11. Zündkerze (1) nach einem der Ansprüche 8 bis 10, bei der die Hülle (6) eine Folie von einigen Zehntel Mikrometer Dicke eines leitenden Materials ist, **dadurch gekennzeichnet, dass** die Hülle (6) in polygonaler Form um die Isoliermanschette (7) gewickelt ist.

12. Zündkerze (1) nach einem der Ansprüche 8 bis 11, **dadurch gekennzeichnet, dass** die Hülle (6) auf ihrer Innenseite mit einer dünnen leitenden Schicht eines Materials, das eine starke elektrische Leitfähigkeit aufweist, überzogen ist.

13. Zündkerze (1) nach einem der Ansprüche 8 bis 12, **dadurch gekennzeichnet, dass** die Außenseite der Isoliermanschette (7) mit einer dünnen leitenden Schicht (18) eines Materials, das eine starke elektrische Leitfähigkeit aufweist, überzogen ist.
